# EUROPÄISCHE PATENTSCHRIFT

(11) **EP 0 337 126 B1**
(45) Veröffentlichungstag und Bekanntmachung des Hinweises auf die Patenterteilung: **10.11.1993**
(21) Anmeldenummer: 89104327.5
(22) Anmeldetag: 11.03.1989
(51) Int. Cl.: D01H 9/18, B65H 67/06

(54) **Transportvorrichtung zur Bereitstellung von Spulenhülsen und zum Abtransport von Spinnspulen an einer doppelseitigen Spinnmaschine**
Transport device for supplying exhausted bobbins and for removing full bobbins on an double sided spinning machine
Dispositif de transport pour agencer des tubes de bobines et pour emporter des bobines pour un métier à filer bilateral

(30) Priorität: 14.04.1988 DE 3812342
(43) Veröffentlichungstag der Anmeldung: 18.10.1989
(73) Patentinhaber: Zinser Textilmaschinen GmbH, D-73061 Ebersbach/Fils (DE)
(72) Erfinder: Dinkelmann, Friedrich, Dipl.-Ing., D-7324 Rechberghausen (DE)
(74) Vertreter: Wilhelm & Dauster Patentanwälte European Patent Attorneys

(56) Entgegenhaltungen:
- EP-A- 0 061 432
- CH-A- 545 866
- DE-A- 3 341 895
- DE-C- 565 372
- GB-A- 333 238

## Beschreibung

Die Erfindung betrifft eine Transportvorrichtung nach dem Oberbegriff des Patentanspruches 1.

Es ist eine Transportvorrichtung dieser Art zur Bereitstellung von Spulenhülsen und zum Abtransport von Spinnspulen an einer doppelseitigen Spinnmaschine bekannt (EP-A 0 061 432), die für beide Maschinenseiten jeweils ein endloses, einem Antrieb zugeordnetes Band enthält, an welchem Mitnahmemittel für die Spulenhülsen und Spinnspulen angeordnet sind. Die Mitnahmemittel sind als Zapfen gestaltet, auf die die leeren Spulenhülsen und die Hülsen der Spulen aufgesteckt werden können.

Es ist auch ein Transportsystem für eine doppelseitige Spulmaschine bekannt (DE-C 565 372), die ein um beide Maschinenseiten herumgeführtes Band aufweist, das mit Aufsteckdornen für Spinnspulen versehen ist. Das Band ist mit Zapfen versehen, auf die die Spulen aufsteckbar sind.

Der Erfindung liegt die Aufgabe zugrunde, eine Transportvorrichtung gemäß dem Oberbegriff des Patentanspruches 1 so auszubilden, daß der Aufbau vereinfacht und daß sie für eine weitgehende Automatisierung geeignet ist.

Diese Aufgabe wird bei einer gattungsgemäßen Transportvorrichtung durch die kennzeichnenden Merkmale des Patentanspruches 1 gelöst.

Ein über beide Maschinenseiten geführtes Band, das als flexibles Stahlband ausgebildet ist und an dem Mitnahmemittel für die Spulenhülsen und Spinnspulen angeordnet sind, benötigt nur eine Antriebseinheit. Weiterhin ist nur eine Vorrichtung zur Ab- und Zuführung der Spinnspulen und Spulenhülsen erforderlich. Hierdurch wird die Automatisierung wesentlich erleichtert. Gleichzeitig treten bei der erfindungsgemäßen Transportvorrichtung keine ungenutzten Rückführungen des Bandes auf. Die Verwendung eines flexiblen Stahlbandes ist besonders kostengünstig und wartungsarm. Durch die Verwendung von nur einem Band wird insgesamt der Aufbau der Transportvorrichtung vereinfacht. Das mittels Führungen und/oder Umlenkrollen über beide Maschinenseiten geführte Band kann mit beliebiger Länge ausgeführt sein. Somit kann die erfindungsgemäße Transportvorrichtung auch bei sehr großen Maschinenlängen eingesetzt werden.

Die Erfindung sieht außerdem an dem Band Mitnehmer zum Transport von auf Gleitflächen laufenden Tellern vor. Derartige Teller sind in der Textiltechnik bekannt und kommen als Aufnahmen für Spinnspulen und Spulenhülsen in vielfältiger Weise zum Einsatz. Diese Ausbildungsform der erfindungsgemäßen Transportvorrichtung ist deshalb besonders für die Kombination mit anderen Transportsystemen geeignet. Beispielsweise können die Teller im Bereich einer Umlenkrolle auf ein an die Transportvorrichtung angrenzendes Förderband ausgeschleust werden.

Es ist besonders vorteilhaft, daß bei der erfindungsgemäßen Vorrichtung nur eine Greifvorrichtung für die Abnahme bzw. Zuführung der Spinnspulen und der Spulenhülsen nötig ist. Neben der Vereinfachung des Aufbaus wird hierdurch ein besonders hoher Grad an Automatisierung möglich.

Vorteilhafte Ausführungsformen der Erfindung sind anhand der Zeichnung dargestellt und werden nachfolgend beschrieben. Es zeigen:
- Fig. 1: eine schematische Ansicht einer Ausführungsform der erfindungsgemäßen Transportvorrichtung,
- Fig. 2: eine schematische Draufsicht auf die Ausführungsform gemäß Fig. 1,
- Fig. 3: einen Schnitt längs der Linie III-III in Fig. 2,
- Fig. 4: einen Schnitt längs der Linie IV-IV in Fig. 3 und
- Fig. 5: eine schematische Draufsicht auf die Ausführungsform gemäß Fig. 3 in Kombination mit einem Förderband.

Fig. 1 zeigt in schematischer Darstellung eine Spinnmaschine (1), die neben einer Spulmaschine (2) angeordnet ist. Die heute zum Einsatz kommenden Spinn- bzw. Spulmaschinen zeichnen sich durch eine hohe Durchsatzleistung und einen hohen Grad an Automatisierung aus. Aus diesem Grund ist auch ein leistungsfähiges Transportsystem zur Abführung der Spinnspulen und zur Zuführung der Spulenhülsen erforderlich.

Gemäß den Fig. 1 und 2 ist an der doppelseitigen Spinnmaschine (1) ein Band (3) angeordnet, das über beide Maschinenseiten geführt ist. Das als endloses, flexibles Stahlband ausgebildete Band (3) dient zur Abführung der Spinnspulen (7') und zur Zuführung der Spulenhülsen (7'') an die Spindeln der Spinnmaschine (1).

Gemäß Fig. 2 wird das Transportband (3) mit Umlenkrollen (13) um beide Maschinenseiten der Spinnmaschine (1) geführt. Die Umlenkrolle (13') dient als Antriebsrolle des Transportbandes (3) und ist mit einer in der Zeichnung nicht dargestellten Antriebseinheit verbunden. Das Band (3) wird einerseits um das Endgestell (1'') der Spinnmaschine (1) und andererseits im Bereich des Endgestells (1') durch eine Öffnung (11) im Rahmen der Spinnmaschine (1) geführt. Eine Greifvorrichtung (4), die zwischen der Spinnmaschine (1) und der Spulmaschine (2) angeordnet ist, dient zur Abführung der Spinnspulen (7') und zur Zuführung der Spulenhülsen (7'') an das Band (3).

Das Band (3) wird an beiden Maschinenseiten an Trägern (5) hochkant stehend geführt, die horizontal liegend an der Spinnmaschine (1) befestigt sind.

An dem hochkant stehenden Band (3) sind bei der Ausführungsform nach Fig. 3 und 4 Mitnehmer (9) befestigt, die zum Transport von Tellern (10) dienen. Derartige Teller (10) sind in der Textiltechnik bekannt und besitzen Zapfen (10') zur Aufnahme von Spinnspulen (7') und Spulenhülsen (7''). Die Teller (10) liegen auf einer horizontalen Gleitfläche (5') des Trägers (5) auf. Die Mitnehmer (9) besitzen Aufnahmeflächen (9'), die der Form der Teller (10) angepaßt sind. Der Abstand der Mitnehmer (9) wird so gewählt, daß die Teller (10) zwischen zwei Mitnehmer (9) fixiert sind, wodurch eine weitere Führung am Träger (5) entfällt. Diese Ausbildungsform des Erfindungsgegenstandes eignet sich in besonderer Weise zur Kombination mit anderen in der Textiltechnik bekannten Transportsystemen.

Gemäß Fig. 5 ist im Bereich einer Umlenkrolle (13) des Transportbandes (3) ein Förderband (14) positioniert. Das Förderband (14) ist in Höhe der Gleitfläche (5') des Trägers (5) angeordnet, so daß eine Ausschleusung der Teller (10) von der Gleitfläche (5') auf die Oberfläche des Förderbandes (14) ermöglicht wird.

Insbesondere, wenn die Greifvorrichtung (4) mit in die Hülsen der Spinnspulen (7') eingreifenden Greifzapfen versehen sind, ist es notwendig, daß die Hülsen möglichst exakt geführt sind. Es kann dann vorkommen, daß die Hülsen mit einem einen Kraftschluß verursachenden Sitz auf die Zapfen (10') der Teller (10) aufgesteckt sind. Um zu verhindern, daß bei einem Abziehversuch die Teller (10) mit abgehoben werden, wird bei einer Ausgestaltung der Erfindung vorgesehen, daß die Mitnehmer (9) und/oder der Träger (5) mit die Teller (10) übergreifenden Elementen versehen sind, die die Form von sich oberhalb der Teller (10) befindlichen Laschen haben können.

## Patentansprüche

1. Transportvorrichtung zur Bereitstellung von Spulenhülsen (7'') und zum Abtransport von Spinnspulen (7') an einer doppelseitigen Spinnmaschine (1), mit einem endlosen, einem Antrieb zugeordneten Band (3), an dem Mitnahmemittel (9) für die Spulenhülsen und Spinnspulen angeordnet sind, dadurch gekennzeichnet, daß das Band (3) als flexibles Stahlband ausgebildet ist, das mittels Führungen (5'') und/oder Umlenkrollen (13) über beide Maschinenseiten der Spinnmaschine (1) geführt ist und daß an dem Stahlband (9) Mitnehmer für Spulenhülsen oder Spinnspulen tragende Teller (10) angebracht sind, die auf einer Gleitfläche (5') aufliegen.

2. Transportvorrichtung nach Anspruch 1, dadurch gekennzeichnet, daß die Führungen (5'') an horizontal liegenden Trägern (5) vorgesehen sind, die an beiden Maschinenseiten der Spinnmaschine (1) angeordnet sind.

3. Transportvorrichtung nach Anspruch 1 oder 2, dadurch gekennzeichnet, daß das Band (3) an seinen Rändern (3', 3'') in den schlitzartigen Führungen (5'') gleitbeweglich gehalten wird, die an den Trägern (5) in einer Ebene übereinanderliegend angeordnet sind.

4. Transportvorrichtung nach einem der Ansprüche 1 bis 3, dadurch gekennzeichnet, daß die Träger (5) mit näherungsweise L- förmigem Querschnitt ausgebildet sind, wobei an dem Vertikalschenkel die schlitzartigen Führungen (5'') angeordnet sind und der Horizontalschenkel mit einer Gleitfläche (5') ausgebildet ist.

5. Transportvorrichtung nach einem der vorangehenden Ansprüche, dadurch gekennzeichnet, daß zur Abnahme und Zuführung der Spinnspulen (7') und der Spulenhülsen (7'') eine Greifvorrichtung (4) vorgesehen ist.

6. Transportvorrichtung nach Anspruch 5, dadurch gekennzeichnet, daß die Greifvorrichtung (4) getrennte Greifarme (4', 4'') für die Ab- und Zuführung der Spinnspule (7') und der Spulenhülse (7'') besitzt.

## Claims

1. Transport device for supplying exhausted bobbins (7'') and for removing full bobbins (7') on a double-sided spinning machine (1) having an endless conveyor (3) on which entraining means (9) are provided for the exhausted bobbins and the full bobbins, characterized in that the conveyor (3) is designed as a flexible steel belt which is guided along both sides of the spinning machine (1) by means of guides (5'') and/or deflection pulleys (13) and that the steel belt (9) is equipped with entraining means for disks (10) resting on a sliding surface (5') and intended for carrying exhausted bobbins or full bobbins.

2. Transport device according to claim 1, characterized in that the said guides (5'') are provided on horizontally arranged members (10) arranged on both sides of the said spinning machine (1).

3. Transport device according to claim 1 or 2, characterized in that the edges (3', 3'') of the belt (3) are slidingly held in slot-like guides (5'') that are disposed in the members (5) in one plane and one above the other.

4. Transport device according to any of claims 1 to 3, characterized in that the said members (5) have an approximately L-shaped cross-section, the slot-like guides (5'') being provided in the vertical leg and the horizontal leg being provided with a sliding surface (5').

5. Transport device according to any of the preceding claims, characterized in that a gripper device (4) is provided for removing and supplying the full bobbins (7') and the the exhausted bobbins (7''), respectively.

6. Transport device according to claim 5, characterized in that the said gripper device (4) comprises separate gripper arms (4', 4'') for removing and supplying the full bobbins (7') and the exhausted bobbins (7''), respectively.

## Revendications

1. Dispositif de transport pour mettre à disposition des tubes de bobines (7'') et évacuer des bobines (7'), pour un métier à filer (1) bilatéral, avec une bande transporteuse sans fin (3), qui est associée à un entraînement et sur laquelle sont disposés des entraîneurs (9) pour les tubes et les bobines, **caractérisé** en ce que la bande transporteuse (3) est réalisée sous la forme d'un ruban d'acier flexible qui est guidé sur les deux côtés du métier à filer (1) au moyen de guides (5'') et/ou de poulies de renvoi (13), et en ce qu'on a prévu sur le ruban d'acier des entraîneurs (9) pour des disques (10), qui portent les tubes ou bobines et reposent sur une surface de glissement (5').

2. Dispositif de transport selon la revendication 1, **caractérisé** en ce que les guides (5'') sont prévus sur des éléments porteurs horizontaux (5), qui sont disposés sur les deux côtés du métier à filer (1).

3. Dispositif de transport selon la revendication 1 ou 2, **caractérisé** en ce que le ruban (3) est maintenu mobile en glissement dans les guides du genre fentes (5''), qui sont disposés sur les éléments porteurs (5) en étant superposés dans un plan.

4. Dispositif de transport selon l'une quelconque des revendications 1 à 3, **caractérisé** en ce que les éléments porteurs (5) sont réalisés à section approximativement en forme de L, les guides du genre fentes (5'') étant disposés sur la branche verticale et une surface de glissement (5') étant configurée sur la branche horizontale.

5. Dispositif de transport selon l'une quelconque des revendications précédentes, **caractérisé** en ce qu'un dispositif preneur (4) est prévu pour évacuer les bobines (7') et alimenter les tubes de bobines (7'').

6. Dispositif de transport selon la revendication 5, **caractérisé** en ce que le dispositif preneur (4) possède des bras de préhension distincts (4', 4''), respectivement pour l'évacuation des bobines (7') et pour l'alimentation des tubes de bobines (7'').
